# DEMANDE DE BREVET EUROPEEN

(11) **EP 4 678 250 A1**
(43) Date de publication de la demande: **14.01.2026**
(21) Numéro de dépôt: 25188177.7
(22) Date de dépôt: 08.07.2025
(51) Int. Cl.: A63C 9/08, A63C 9/085, A63C 9/086, A63C 9/10, A63C 9/18, A63C 9/22

(54) **FIXATION POUR LE SKI DE FOND ET SKI DE FOND EQUIPÉ D'UNE TELLE FIXATION**

(30) Priorité: 10.07.2024 FR 2407546
(71) Demandeur: Skis Rossignol, 38430 Saint-Jean-de-Moirans (FR)
(72) Inventeur: POTEL, Florian, 38134 LA SURE EN CHARTREUSE (FR); ROUSSIN, Xavier, 38112 AUTRANS-MEAUDRE EN VERCORS (FR)
(74) Mandataire: Ipsilon

(57) **Abrégé**

Fixation (1) pour ski de fond pour recevoir une chaussure équipée d'un organe de liaison, ladite fixation comportant une embase incluant une portion réceptrice (15,16) configurée pour accueillir ledit organe de liaison, et un élément de maintien (17,18) mobile entre une position engagée dans laquelle il empêche la sortie dudit organe de liaison de la portion réceptrice, et une position escamotée, dans laquelle la portion réceptrice est ouverte pour permettre l'introduction et le retrait dudit organe de liaison dans la portion réceptrice, l'élément de maintien étant porté par un mécanisme (50) permettant sa rotation par rapport à un axe vertical (Z), l'élément de maintien comportant deux portions proéminentes (62, 64) orientées dans des sens opposés, agencées pour recouvrir l'organe de liaison (46) lorsque l'élément de maintien est en position engagée, de telle sorte que lesdites portions proéminentes (62, 64) sont déplacées dans des sens opposés entre les positions engagée et escamotée.

## Description

### Domaine Technique

L'invention se rattache au domaine des sports de glisse sur neige, et plus précisément du ski de fond. Elle vise plus particulièrement une fixation destinée à être montée sur un ski, en vue de solidariser la chaussure de l'utilisateur avec le ski. Elle concerne plus particulièrement une structure particulière des moyens permettant d'enclencher la fixation, ou de libérer la chaussure de celle-ci. Une telle fixation est adaptée pour différentes techniques de ski de fond, comme l'alternatif ou le skating.

### Techniques Antérieures

De manière générale, les fixations de ski de fond doivent permettre un accrochage fiable de la chaussure par rapport au ski, tout en autorisant le soulèvement du talon pendant les phases de poussée, et ce en limitant au maximum le débattement latéral de la chaussure par rapport à l'axe longitudinal du ski.

Pour ce faire, les chaussures connues à ce jour comportent un axe transversal qui est situé à l'avant de la chaussure, légèrement en dessous et en retrait par rapport à l'extrémité avant de la chaussure. Cet axe transversal est emprisonné dans la fixation pendant la pratique du ski, et constitue l'axe de pivotement de la chaussure lors du soulèvement du talon.

Le document DE 94 22 308 U décrit un exemple de fixation susceptible de fonctionner avec une chaussure de ce type. Plus précisément, cette fixation comprend un crochet central s'étendant sur une largeur suffisante pour bloquer l'axe de pivotement de la chaussure et permettre un pivotement de la chaussure en restant dans un plan vertical. Ce crochet est associé à un mécanisme qui permet de le translater horizontalement et longitudinalement, sous l'action de la rotation d'un bouton par l'utilisateur. La conception de ce crochet relativement large présente l'inconvénient d'alourdir la fixation, avec un mécanisme relativement complexe et fragile.

Une évolution de ce type de fixation a été proposée dans le document EP 2 184 089, qui décrit une fixation comportant deux crochets qui coopèrent avec l'axe de la chaussure. Ces deux crochets sont situés de part et d'autre du plan longitudinal médian de la fixation, et sont solidaires d'un mécanisme qui leur permet de pivoter par rapport à un axe horizontal transversal. Ce mécanisme est associé à un organe de manœuvre situé en partie avant de la fixation, qui est relié aux crochets par l'intermédiaire d'un bras formant levier, qui, lorsqu'il est déplacé, permet aux crochets de s'escamoter, autorisant l'entrée de l'axe dans des gorges prévues à cet effet sur des parois verticales. Ces parois verticales sont positionnées de telle sorte qu'elles s'insèrent dans des rainures complémentaires ménagées sur la chaussure. Le mécanisme est associé à des moyens de rappels qui sont contrariés lorsque l'utilisateur soulève le levier pour libérer sa chaussure, de telle sorte qu'après avoir relâché ce levier, les crochets reviennent automatiquement en position engagée, dans laquelle les gorges recevant l'axe sont obturées.

Ce dispositif présente plusieurs inconvénients, et notamment celui de la nécessité d'une amplitude importante du levier actionné par l'utilisateur pour permettre le dégagement des crochets. En outre et surtout, le système est susceptible de provoquer des déclenchements inopinés de la fixation, si l'effort vertical exercé au niveau de l'axe est supérieur à l'effort exercé par les moyens de rappel.

Une autre solution a été proposée dans le document EP 3 554 656, qui décrit également une fixation de ski de fond équipée d'une paire de crochets destinés à coopérer avec l'axe de la chaussure. Ces crochets sont mobiles en translation longitudinale, sous l'effet de la rotation d'un bouton situé à l'avant de la fixation. Cette fixation comporte des nervures ou parois verticales, qui s'étendent longitudinalement, et qui coopèrent avec des rainures complémentaires de la semelle de la chaussure, pour assurer un centrage de la chaussure sur la fixation, et la transmission des efforts transversaux lorsque la chaussure est plaquée sur la fixation. En partie avant, ces nervures présentent des évidements formant des gorges, à l'intérieur desquelles peut être inséré l'axe de la chaussure. Les crochets mobiles peuvent ainsi se déplacer entre une position engagée où ils obturent ces gorges et empêchent la sortie de l'axe, et une position escamotée, dans laquelle les gorges sont ouvertes et permettent l'introduction et le retrait de l'axe.

Ce dispositif présente l'inconvénient d'une certaine complexité mécanique, puisqu'il est nécessaire de convertir une rotation du bouton de commande en une translation de la paire d'axes. Le mécanisme doit en effet être capable de provoquer la translation des crochets sur une longueur suffisante, par la simple rotation du bouton de commande, avec donc la nécessité de créer un bras de levier important.

D'autres solutions moins adaptées à la fixation d'une chaussure de ski de fond du type précité sont également décrites dans les documents EP 2 682 165, US 4 239 257, DE 26 07 835, US 4 108 467 et JP S53 15936.

### Exposé de l'invention

Un des objectifs de l'invention est de fournir une fixation qui soit simple de conception, en permettant un déplacement suffisant des crochets au moyen d'un mécanisme s'intégrant facilement dans le volume de la fixation, tout en assurant une fiabilité très élevée.

Pour ce faire, le Demandeur a conçu une fixation pour skis de fond, destinée de façon classique à recevoir une chaussure équipée d'un organe de liaison, tel qu'un axe transversal, situé en partie avant. Cette fixation comporte une embase s'étendant selon une direction longitudinale et incluant une partie réceptrice configurée pour accueillir cet organe de liaison, et un élément de maintien mobile entre d'une part une position engagée dans laquelle il empêche la sortie de l'organe de liaison de la portion réceptrice, et d'autre part une position escamotée, dans laquelle la portion réceptrice est ouverte afin de permettre l'introduction et le retrait de l'organe de liaison dans la portion réceptrice.

Conformément à l'invention, cette fixation se caractérise en ce que l'élément de maintien est porté par un mécanisme permettant la rotation de l'élément de maintien par rapport à un axe de rotation selon un axe vertical et en ce que l'élément de maintien comporte deux portions proéminentes orientées dans des sens opposés, agencées pour recouvrir l'organe de liaison lorsque l'élément de maintien est en position engagée, de telle sorte que lesdites portions proéminentes sont déplacées dans des sens opposés de la direction longitudinale entre les positions engagée et escamotée. On utilisera le terme « vertical » pour plus de simplicité, en supposant que la fixation est posée sur un plan horizontal, de sorte que la direction verticale correspond à la perpendiculaire au plan de l'embase, et par conséquent, à la face supérieure du ski lorsque la fixation est montée. Ainsi l'une des portions proéminentes peut pointer vers l'avant, tandis que l'autre peut pointer vers l'arrière.

Autrement dit, contrairement aux dispositifs de l'Art antérieur dans lequel l'élément de maintien se déplace par translation longitudinale, ou rotation autour d'un axe horizontal et transversal, l'invention privilégie un mouvement dans lesquels cet élément de maintien pivote autour d'un axe perpendiculaire au plan du ski. En d'autres termes, lors des mouvements d'engagement ou d'escamotage de l'élément de maintien, une fraction de cet élément se déplace vers l'avant, tandis que l'autre fraction se déplace vers l'arrière, et dans la position engagée, l'élément de maintien bloque l'organe de liaison à l'intérieur de la portion réceptrice pour que la chaussure reste solidarisée à la fixation. Grâce à cette configuration on observe une meilleure résistance à l'arrachement par rapport à des efforts verticaux exercés par l'organe de liaison.

En pratique, l'élément de maintien peut en particulier prendre la forme de deux crochets agencés pour recevoir l'organe de liaison entre eux et présentant chacun une portion extrémale formant chacune l'une des portions proéminentes, de telle manière que dans la position engagée, les portions extrêmales sont rapprochées l'une de l'autre par rapport à la direction longitudinale pour être disposées au-dessus de l'organe de liaison lorsque l'organe de liaison est reçu entre les crochets, et dans la position escamotée, les portions extrêmales sont écartées l'une de l'autre par rapport à la direction longitudinale pour permettre un passage de l'organe de liaison entre les portions extrêmales.

Les crochets peuvent posséder respectivement des premières portions s'élevant verticalement jusqu'aux portions extrêmales de telle manière que dans la position engagée, les premières portions sont disposées de part et d'autre de l'organe de liaison, à proximité de l'organe de liaison, et dans la position escamotée, les premières portions sont disposées de part et d'autre de l'organe de liaison, à distance de l'organe de liaison.

Au moins une partie de la portion extrêmale de chacun des crochets peut s'étendre dans un plan horizontal.

L'axe de rotation peut être disposé entre les deux portions proéminentes.

Dans une forme particulière de réalisation, les deux crochets sont de forme identique, et sont disposés de manière symétrique par rapport à l'axe de rotation du mécanisme. Néanmoins, l'invention couvre également les cas de figure où un crochet serait de conception différente, pour résister à des efforts qui seraient supérieurs du côté intérieur ou extérieur de la fixation.

De façon générale, la portion réceptrice recevant l'organe de liaison pour retenir la chaussure peut être conçue de diverses manières et prendre notamment la forme de deux gorges, formées dans des parois présentes sur l'embase de la fixation, et s'étendant verticalement et longitudinalement.

En pratique, les crochets peuvent se positionner de diverses manières par rapport aux gorges accueillant l'organe de liaison. Ainsi, les crochets peuvent se situer à l'extérieur ou à l'intérieur des parois, c'est-à-dire d'un côté ou l'autre de la paroi, par rapport au plan longitudinal médian de la fixation. Dans une forme particulière de réalisation, les parois dans lesquelles sont formées les gorges peuvent présenter un évidement interne, à l'intérieur duquel est logé le crochet et dans lequel il se déplace pour passer d'une position engagée à une position escamotée et vice versa. Autrement dit, dans ce mode de réalisation, les crochets sont protégés de l'extérieur puisqu'ils pivotent à l'intérieur de la paroi présentant la gorge, et referment les gorges lorsque la fixation est enclenchée.

Pour assurer le déplacement du mécanisme portant l'élément de maintien, en particulier les crochets, la fixation est équipée d'un organe de manœuvre sur lequel agit l'utilisateur afin d'actionner la fixation. Cet organe de manœuvre est relié au mécanisme de telle sorte que son mouvement provoque le déplacement de l'élément de maintien de la position engagée à la position escamotée. Cet organe de manœuvre peut faire constituer une pièce du mécanisme, et ainsi être en prise directe avec l'élément de maintien. Il peut également être prévu que l'organe de maintien forme une pièce qui est mécaniquement séparée de l'élément de maintien, et qui ne vient au contact du mécanisme que lorsqu'il est actionné, ce qui permet notamment qu'il ait un mouvement de déplacement, par exemple par translation, qui soit différent du mouvement de rotation de l'élément de maintien.

Avantageusement en pratique, le mécanisme assurant la rotation des crochets peut adopter une forme présentant une plaque sensiblement horizontale, montée mobile en rotation autour de l'axe vertical, cette plaque portant les crochets, et un bras s'étendant depuis cette plaque, la rotation de ce bras autour de l'axe vertical provoquant la rotation des crochets. Autrement dit, les crochets caractéristiques sont portés par une pièce présentant un prolongement s'étendant jusqu'à une zone accessible par l'utilisateur, de manière à ce que ce dernier puisse déplacer les crochets en agissant sur l'extrémité de ce bras, via l'organe de manœuvre.

Dans une forme particulière de réalisation, ce mécanisme peut également comporter deux ailettes s'étendant dans le plan de la plaque de façon symétrique par rapport à l'axe de rotation, de manière à venir en appui sur le châssis de la fixation, et assurer et éviter les déformations de la plaque et plus généralement du mécanisme dans le cas d'efforts importants.

Sur une autre caractéristique de l'invention, la fixation peut comporter des moyens de rappel configurés pour exercer une force de rappel sur le mécanisme, forçant celui-ci à rester dans une position engagée. Autrement dit, le mécanisme est conçu de telle sorte que lorsque l'utilisateur exerce un effort sur le bras pour pivoter les crochets, il doit contrarier l'effort exercé par ces moyens de rappel pour libérer l'organe de liaison de la chaussure, cet organe de liaison étant généralement un axe. Dès que l'utilisateur cesse d'exercer un effort sur le bras, le mécanisme revient en position engagée, bloquant par défaut l'axe dans les gorges.

Diverses formes de réalisation peuvent être envisagées en ce qui concerne la liaison entre l'organe de manœuvre et le reste du mécanisme.

Ainsi, dans une première forme de réalisation, l'organe de manœuvre est fixé sur l'extrémité du bras permettant la mise en rotation du mécanisme. Ce bras peut d'ailleurs se trouver à différents endroits de la fixation, et en particulier s'étendre vers l'avant de la fixation de sorte que l'organe de manœuvre est positionné sur l'avant de la fixation. Il peut aussi se trouver dans une zone latérale de la fixation, dans une région facilement accessible par l'utilisateur, sans risque d'interférence avec d'autres parties du ski.

Dans une forme particulière de l'invention, le bras et/ou l'organe de manœuvre peuvent comporter des moyens de verrouillage permettant de le bloquer dans une position où l'élément de maintien est en position engagée. Autrement dit, le bras peut être verrouillé dans une position où les crochets obturent les gorges, pour empêcher toute sortie inopinée de l'axe, même si un effort très important est exercé sur l'axe de la chaussure, puisque le mouvement du bras est rendu impossible.

Dans un mode de réalisation particulière, ces moyens de verrouillage peuvent inclure une portion mobile en translation par rapport à l'extrémité du bras, cette portion mobile étant apte à coopérer avec une zone du reste de la fixation pour bloquer la rotation du bras. Autrement dit, le bras présente à son extrémité un taquet coulissant qui vient s'enclencher dans une partie fixe de la fixation, et empêche le bras d'être déplacé.

Avantageusement en pratique, les crochets présentent en partie supérieure des rampes inclinées qui permettent de déplacer les crochets de la position engagée à la position escamotée lorsque l'organe de liaison de la chaussure exerce un effort vers le bas sur ces rampes, au moment du chaussage. Autrement dit, les crochets sont configurés pour que l'appui de l'organe de liaison lorsqu'il s'applique par le haut, provoque le mouvement automatique des crochets dans une position où l'axe peut pénétrer dans les gorges, sans avoir besoin d'actionner manuellement le mécanisme.

L'invention couvre également un ski de fond équipé d'une telle fixation, notamment celui où l'embase de la fixation est montée sur le ski par l'intermédiaire d'une plaque solidaire de la face supérieure du ski et avec laquelle l'embase de la fixation est en liaison coulissante pour permettre la translation de l'embase et le réglage de la position de la zone d'accroche de la chaussure sur le ski.

### Description sommaire des figures

La manière de réaliser l'invention ainsi que les avantages qui en découlent ressortiront bien de la description des modes de réalisation qui suivent, à l'appui des figures annexées dans lesquelles :
- la figure 1 est une représentation en vue de dessus d'un ski de fond, le ski de fond comprenant une fixation de ski selon un premier mode de réalisation de l'invention,
- la figure 2 est une représentation en vue de dessous d'une chaussure de ski de fond présentant un organe de liaison configuré pour être maintenu dans la fixation de ski du ski de fond de la figure 1,
- la figure 3 est une vue en perspective sommaire de la fixation de ski selon le premier mode de réalisation de l'invention,
- la figure 4 est une vue en perspective éclatée de la fixation de la figure 1, dans laquelle les différents éléments constitutifs sont montrés de manière séparée,
- la figure 5 est une vue en perspective sommaire de la pièce portant les crochets caractéristiques de la fixation de la figure 1,
- les figures 6 et 7 sont des vues de détail respectivement de dessus et de côté de la zone de connexion de l'axe de la chaussure sur la fixation de la figure 3, montrées en position engagée,
- les figures 8 et 9 sont des vues respectivement de dessus et de côté du détail de la zone de connexion de l'axe de la chaussure sur la fixation de la figure 3, montrées en position escamotée,
- la figure 10 est une vue de dessous de la fixation de la figure 3, montrée dans une position engagée,
- la figure 11 est une vue du détail de la pièce portant les crochets caractéristiques selon un deuxième mode de réalisation de l'invention,
- les figures 12 et 13 sont des vues de dessus d'une fixation intégrant la pièce de la figure 11, montrée en position respectivement engagée-verrouillée et escamotée-déverrouillée,
- la figure 14 est une vue de côté simplifiée des pièces principales fonctionnant pour le verrouillage du bras de la pièce de la figure 11.

### Manière de réaliser l'invention

La figure 1 représente un ski de fond **40** s'étendant entre une spatule **41** et un talon **42** et comportant, dans une partie médiane entre la spatule **41** et le talon **42,** une fixation **1** pour une chaussure de ski **45,** dont une semelle est visible sur la figure 2.

Pour la suite de la description, la direction longitudinale s'entend comme la direction parallèle à celle du ski destiné à recevoir la fixation, ou la direction horizontale dans le plan médian de symétrie de la fixation. La direction transversale est la direction perpendiculaire à ce plan médian de symétrie, et la direction verticale celle qui est perpendiculaire aux directions longitudinale et transversale, et qui est perpendiculaire au plan de la face inférieure de l'embase.

La fixation **1** illustrée à la figure 3 se compose d'une plaque **2** solidarisée à la face supérieure du ski, et comportant des rails **6** permettant le montage d'une embase **3** s'étendant selon la direction longitudinale et sur laquelle est solidarisée la chaussure **45.** Le réglage de l'embase **3** peut se faire comme illustré à la figure 3 par une pièce **4** permettant d'indexer la position de l'embase **3** par rapport à la plaque, et ainsi de régler précisément la position de la zone d'accroche de la chaussure par rapport au ski, sans rapport direct avec l'invention.

Dans sa partie avant, la fixation **1** et plus précisément l'embase **3** de la fixation **1** comporte la zone destinée à recevoir l'organe de liaison **46** de la chaussure **45.** Cet organe de liaison **46** est de préférence un axe **47,** qui correspond à l'axe avant transversal de la chaussure **45.** Cet axe avant transversal de la chaussure **45** peut être situé en avant de l'extrémité avant de la semelle ou, comme représenté, sous la semelle dans la zone avant de la semelle, ou encore cet axe peut être séparé en deux portions d'axe qui peuvent dépasser latéralement de la chaussure **45.**

Plus précisément, cette zone de la fixation destinée à recevoir l'axe avant **47** de la chaussure **45** comporte deux parois **13, 14** sensiblement dans le prolongement des parois verticales **8, 9** s'étendant sur toute la longueur de la fixation, ces parois étant destinées à venir pénétrer des rainures complémentaires **48, 49** sous la semelle de la chaussure **45.** Dans la zone d'accroche de l'axe **47** de la chaussure **45,** ces parois **13, 14** présentent un profil de plus forte hauteur, et comportent en leur centre une gorge **15, 16** destinée à recevoir l'axe **47** de la chaussure **45** et le bloquer longitudinalement. Les gorges **15,16** forment les portions réceptrices au sens de l'invention. Entre les deux parois **13, 14,** et en avant des gorges **15,16,** on note la présence d'un élément élastomérique **10** configuré pour venir au contact avec la partie avant extrême de la chaussure **45,** et servir de ressort de rappel, voire d'amortisseur lors des mouvements de soulèvement du talon de la chaussure **45.** Les faces internes des gorges **15, 16** situées dans le prolongement des faces internes des parois **13,14,** sont obturées respectivement par un crochet **17, 18** plus facilement visible à la figure 4.

En avant de l'amortisseur **10,** l'embase **3** présente un évidement **21** à l'intérieur duquel est inséré un organe de manœuvre **20** accessible à l'utilisateur pour actionner l'ouverture ou la fermeture de la fixation. Plus précisément et comme on le voit à la figure 4, cet organe de manœuvre **20** vient s'insérer à l'extrémité **31** du bras **30** de la pièce **50** portant les éléments de maintien destinés à maintenir l'axe **47** de la chaussure **45** dans la fixation **1,** ces éléments de maintien étant constitués plus précisément par les crochets caractéristiques **17, 18.** Cette solidarisation peut se faire par un emmanchement en force, combiné éventuellement avec la mise en place d'une vis de fixation au travers du trou **22** du levier, qui traverse le trou **32** de l'extrémité **31** du bras. L'ensemble constitué par le bras **30** de la pièce **50** et l'organe de manœuvre **20** forme un levier d'actionnement permettant d'ouvrir la fixation, soit pour libérer la chaussure **45** en permettant à l'axe **47** de la chaussure **45** de sortir des gorges de la fixation par un mouvement de soulèvement vers le haut, soit de donner accès aux gorges pour que l'axe **47** de la chaussure **45** puisse se positionner au fond de ces gorges pour le chaussage de la chaussure **45.** Ce levier d'actionnement est donc un levier de déchaussage, voire également un levier de chaussage.

Comme illustré à la figure 5, le mécanisme **50,** portant les crochets caractéristiques **17, 18,** se présente sous la forme générale d'une plaque **52** qui est montée mobile en rotation sur l'embase **3** de la fixation, autour d'un axe de rotation s'étendant selon un axe vertical Z. Certaines zones de cette plaque **52** ont été repliées pour sortir de son plan. On peut notamment citer les crochets **17, 18** qui s'étendent transversalement et symétriquement par rapport à l'axe vertical Z, et donc par rapport à l'évidement central **54** qui est centré sur cet axe vertical Z et qui assure la rotation de cette pièce par rapport au reste de la fixation. La partie centrale **54** de la plaque **52** présente un trou central de passage pour le passage d'une vis (non représentée) de montage sous l'embase **3** et cette même partie centrale est embossée vers le haut pour accueillir la tête de cette vis. Comme on peut le voir à la figure 5, les crochets **17, 18,** agencés de part et d'autre de l'axe de rotation, possèdent chacun une première portion **63, 61** de raccordement à la plaque, s'élevant verticalement jusqu'à une portion extrêmale **62, 64** s'étendant en regard de la plaque. En particulier, les premières portions **61, 63** sont agencées pour définir un espace dans lequel l'axe **47** de la chaussure **45** peut être reçu. Dans le mode de réalisation représenté, les premières portions **61, 63** sont agencées pour que, dans une position engagée, l'axe **47** de la chaussure **45** s'étendant dans un plan transversal passant par l'axe vertical Z, les premières portions **61, 63** sont disposées de part et d'autre du plan transversal, l'une étant décalée vers l'arrière et l'autre vers l'avant. En outre, les portions extrêmales **62, 64** des crochets **17, 18** sont orientées dans des sens opposés, l'une vers l'avant, pour le crochet dont la première portion **61, 63** est décalée vers l'arrière, et l'autre vers l'arrière, pour le crochet dont la première portion **61, 63** est décalée vers l'avant. Chacun des crochets **17, 18** peut avoir au moins une partie de sa portion extrêmale **62, 64** qui s'étend dans un plan horizontal.

Dans la position engagée, les premières portions **61, 63** sont ainsi disposées de part et d'autre de l'axe **47** de la chaussure **45** selon la direction longitudinale, à proximité de l'axe **47** de la chaussure **45,** le cas échéant en contact avec celui-ci, empêchant la sortie de l'axe **47** dans les deux sens de la direction longitudinale mais également en limitant voire empêchant une rotation de l'axe **47** selon l'axe vertical Z. Les portions extrêmales **62, 64** des crochets **17, 18** quant à elles sont rapprochées l'une de l'autre par rapport à la direction longitudinale pour être disposées au-dessus de l'axe **47,** le cas échéant en contact avec celui-ci, empêchent la sortie de celui-ci selon l'axe vertical Z. La plaque peut être pivotée selon l'axe vertical Z vers une position escamotée dans laquelle les crochets **17, 18** sont écartés du plan transversal passant par l'axe vertical Z dans lequel s'étend l'axe **47,** pour permettre un passage de l'axe **47** dans le sens de l'introduction ou du retrait de l'axe **47.** Dans la position escamotée, l'un des crochets **17** est déplacé vers l'avant de la fixation **1** tandis que l'autre crochet **18** est déplacé vers l'arrière de la fixation **1.** Les premières portions sont alors disposées de part et d'autre de l'axe **47** de la chaussure **45,** à distance de celui-ci et les portions extrêmales **62, 64** sont écartées l'une de l'autre par rapport à la direction longitudinale pour permettre un passage de l'axe **47** de la chaussure **45** entre elles.

Les portions extrémales **62, 64** forment ainsi deux portions proéminentes orientées dans des sens opposés, agencées pour recouvrir l'axe **47** de la chaussure **45** lorsque l'élément de maintien est en position engagée et entre lesquelles l'axe de rotation est disposé de telle sorte que lesdites portions proéminentes sont déplacées dans des sens opposés de la direction longitudinale entre les positions engagée et escamotée.

L'invention décrite avec des portions proéminentes formées par des portions extrêmales de crochets n'est toutefois pas limité à un tel mode de réalisation.

Les portions extrêmales **62, 64** des crochets **17, 18** peuvent présenter un profil triangulaire, ou plus généralement des pentes inclinées de telle sorte que lorsque l'axe **47** de la chaussure **45** n'est pas totalement au fond de la gorge, une pente inférieure repousse l'axe **47** vers l'intérieur de la gorge. Par ailleurs, les portions extrêmales **62, 64** des crochets **17, 18** présentent en partie supérieure des rampes inclinées **65, 66** qui permettent de déplacer les crochets **17, 18** de la position engagée à la position escamotée lorsque l'axe **47** de la chaussure **45** exerce un effort vers le bas sur ces rampes, au moment du chaussage Par ailleurs, si le crochet n'est pas suffisamment avancé vers le fond de la gorge, la pente supérieure formée par la rampe de la portion extrêmale repousse l'axe **47** vers l'extérieur au moment de la fermeture du crochet de la gorge, pour éviter les coincements. Cette même pente supérieure est inclinée de telle sorte qu'elle facilite le chaussage en permettant le recul du crochet lors du chaussage. Lorsque l'utilisateur appuie avec l'axe **47** de sa chaussure sur cette pente supérieure inclinée, les crochets **17, 18** basculent automatiquement et libèrent l'entrée des gorges pour permettre à l'axe **47** de la chaussure **45** de descendre au fond des gorges, jusqu'à ce que les crochets **17, 18** puissent reprendre leurs positions initiales en recouvrant l'axe **47** de la chaussure **45** et en emprisonnant l'axe **47** de la chaussure **45** au fond des gorges pour assurer la retenue de la chaussure **45.**

En pratique, les crochets **17, 18** sont distants transversalement d'une distance d, qui est comprise entre 15mm et 30mm, de préférence voisine d'environ 20mm.

Par ailleurs, la plaque **52** comporte également deux excroissances **56, 58** qui s'étendent transversalement, pour venir au contact de la plaque **2** et de l'embase **3** de la fixation, afin de rigidifier cette plaque **52** et d'assurer une rotation de la pièce **50** sans déformation.

Dans la forme illustrée à la figure 5, un des crochets **18** présente vers l'arrière une excroissance **59** destinée à venir recevoir l'appui d'un ressort de rappel visible à la figure 10 et qui sera décrite plus loin. Le bras **30** de la pièce **50** est légèrement décalé sur un côté de la pièce par rapport à son plan longitudinal médian, pour permettre à son extrémité **31** de rester accessible et de ne pas trop déborder latéralement lorsque le bras **30** sera pivoté autour de l'axe vertical Z. Comme déjà évoqué, le bras **30** présente son extrémité **31** légèrement surélevée par rapport à la partie principale du bras, de manière à pouvoir s'emmancher dans le logement prévu à cet effet dans l'organe de manœuvre **20.**

Le fonctionnement du dispositif est illustré aux figures 6 à 9. Comme illustré à la figure 6, l'organe de manœuvre **20** se situe dans la demi-moitié gauche de l'embase **3** de la fixation (en regardant le dessus le ski vers sa spatule **41),** et les crochets **17, 18** sont en position engagée, c'est-à-dire qu'ils empêchent l'axe **47** de sortir de la gorge **15, 16,** comme illustré à la figure 7. Dans la position engagée des crochets, la fixation est en position fermée.

Lorsque l'organe de manœuvre **20** est pivoté latéralement, comme illustré à la figure 8, le bras **30** est entraîné en rotation et par conséquent, la pièce **30** dans son ensemble, entrainant en rotation la plaque rotative **52** et de ce fait, également les crochets **17, 18.** Ces crochets **17,18** se retrouvent donc dans la position escamotée où les gorges **15, 16** sont libérées, et permettent l'introduction (ou la sortie) de l'axe **47** de la chaussure **45.** Dans la position escamotée des crochets, la fixation est donc en position ouverte.

A titre indicatif, la rotation du bras **30** permettant de passer de la position engagée à la position escamotée correspond à un angle d'environ 30° à 50 , de préférence 40°.

La figure 10 permet de visualiser les moyens de rappel qui permettent de forcer le retour de la fixation dans une position engagée ou fermée. Plus précisément, l'embase **3** de la fixation présente en face inférieure, un logement **71** à l'intérieur duquel est placé un ressort de rappel **70** fonctionnant en compression. Une extrémité **72** de ce ressort **70** vient en appui sur une paroi **73** du logement **70** situé d'un côté latéral de la fixation. De l'autre côté latéral, l'autre extrémité **74** du ressort **70** vient au contact de la portion **59** de la pièce **50.** De la sorte, lorsque le bras **30** est déplacé selon la flèche **O,** dans le sens de l'ouverture de la fixation, le ressort **70** est comprimé et la fixation est en position ouverte. Lorsque l'utilisateur relâche le bras **30,** le ressort **70** se détend, et provoque la rotation du bras dans le sens de la flèche F, dans le sens de la fermeture de la fixation, provoquant la fermeture de la fixation.

Par ailleurs, la fixation peut être chaussée automatiquement, sans nécessité d'actionner manuellement le levier formé par l'organe de manœuvre **20** et le bras **30,** étant donné que les crochets présentent des pentes supérieures ou pentes de chaussage **65, 66** formées par les rampes. En effet, par appui vers le bas de l'axe **47** de la chaussure **45** sur ces pentes de chaussage, les crochets **17,18** sont escamotés et pivotent autour de l'axe vertical Z et laissent le passage à l'axe **47** de la chaussure **45** pour qu'il puisse descendre verticalement dans les gorges **15,16.**

Les figures 11 à 14 illustrent une forme perfectionnée l'invention, dans laquelle le mouvement du bras **30** peut être verrouillé dans une position où les gorges **17, 18** sont obturées, empêchant la sortie inopinée de l'axe **47** de la chaussure **45.** Plus précisément, comme illustré à la figure 11, le levier **100** monté à l'extrémité du bras **30** présente une portion **103,** qui est emmanchée sur l'extrémité **31** du bras **30,** avec une certaine latitude de mouvement conférée par la capacité du taquet **106** à se déplacer dans la lumière **105** ménagée dans l'extrémité **31** du bras **30.**

Ainsi, lorsque la fixation passe de la configuration enclenchée illustrée à la figure 12, à la configuration ouverte de la figure 13, l'organe de manœuvre est translaté vers la droite (en regardant vers l'avant de la fixation), en coulissant entre les bords avant et arrière de l'évidement **21.** Ce faisant, le taquet **106** entraine le déplacement en rotation du bras **30,** et il se décale dans la lumière **105.** La translation de l'organe de manœuvre est ainsi convertie en rotation du mécanisme **50** portant les crochets.

Complémentairement, cette pièce basse **103** supporte une pièce haute **101** qui est apte à coulisser longitudinalement par rapport à la pièce **103,** grâce à la lumière **104** dans laquelle est inséré l'ergot latéral **108.** La partie haute **101** de la pièce **100** peut ainsi se déplacer d'avant en arrière, et elle possède une excroissance **102** positionnée à l'arrière. Cette excroissance peut venir dans un évidement **110** ménagé sur la partie supérieure de la fixation, en périphérie de l'évidement **21** à l'intérieur duquel peut se déplacer l'organe de manœuvre **100.** Dans la position illustrée à la figure 12, la pièce **101** est reculée, permettant ainsi de bloquer l'organe de manœuvre **100** en l'empêchant de se déplacer latéralement. Dans cette configuration, le bras **30** ne peut pas se déplacer de manière inopinée, et la fixation est maintenue verrouillée en position engagée, empêchant l'axe **47** de la chaussure **45** de sortir de la fixation **1.**

Dans la configuration illustrée à la figure 13, la pièce **110** a été déplacée vers l'avant, faisant sortir l'excroissance **102** du logement **110,** et permettant ainsi un déplacement latéral de l'organe de manœuvre **20.** Ce déplacement provoque ainsi la rotation de la pièce **50,** et escamote les crochets **17, 18,** libérant ainsi l'entrée des gorges **15, 16** et autorisant la sortie de l'entrée de l'axe **47** de la chaussure **45.**

Dans une forme particulière de réalisation, un évidement **115** peut être prévu pour accueillir l'excroissance **102** lorsque les crochets sont en position escamotée, si l'on souhaite verrouiller également la fixation dans cette position.

Par ailleurs, on ne sortira pas du cadre de l'invention si le mécanisme **50** est remplacé par tout autre mécanisme permettant d'activer des organes analogues aux crochets **17, 18** en les entrainant en rotation, simultanément.

Il ressort de ce qui précède que la fixation conforme à l'invention présente une conception mécanique simplifiée tout en autorisant un débattement important des crochets qui maintiennent l'axe **47** de la chaussure **45,** induisant donc un haut niveau de fiabilité.

## Revendications

1. Fixation (1) pour ski de fond (40) destinée à recevoir une chaussure (45) équipée d'un organe de liaison (46) situé en partie avant, ladite fixation (1) comportant une embase (3) s'étendant selon une direction longitudinale et incluant une portion réceptrice (15,16) configurée pour accueillir ledit organe de liaison (46), et un élément de maintien mobile entre une position engagée dans laquelle il empêche la sortie dudit organe de liaison (46) de la portion réceptrice (15,16), et une position escamotée, dans laquelle la portion réceptrice (15,16) est ouverte pour permettre l'introduction et le retrait dudit organe de liaison (46) dans la portion réceptrice, dans lequel l'élément de maintien est porté par un mécanisme (50) permettant une rotation dudit élément de maintien par rapport à un axe de rotation selon un axe vertical (Z),
***caractérisée en ce que*** l'élément de maintien comporte deux portions proéminentes (62, 64) orientées dans des sens opposés, agencées pour recouvrir l'organe de liaison (46) lorsque l'élément de maintien est en position engagée, de telle sorte que lesdites portions proéminentes (62, 64) sont déplacées dans des sens opposés de la direction longitudinale entre les positions engagée et escamotée.

2. Fixation (1) selon la revendication 1, **caractérisée en ce que** l'élément de maintien est formé par deux crochets (17, 18) agencés pour recevoir l'organe de liaison (46) entre eux et présentant chacun une portion extrêmale (62, 64) formant chacune l'une des portions proéminentes, de telle manière que dans la position engagée, les portions extrêmales (62, 64) sont rapprochées l'une de l'autre pour être disposées au-dessus de l'organe de liaison (46) lorsque l'organe de liaison (46) est reçu entre les crochets (17, 18), et dans la position escamotée, les portions extrêmales (62, 64) sont écartées l'une de l'autre pour permettre un passage de l'organe de liaison (46) entre les portions extrêmales.

3. Fixation (1) selon la revendication 2, **caractérisée en ce que** les crochets (17, 18) possèdent respectivement des premières portions (63, 61) s'élevant verticalement jusqu'aux portions extrêmales (62, 64) de telle manière que dans la position engagée, les premières portions (63, 61) sont disposées de part et d'autre de l'organe de liaison (46), à proximité de l'organe de liaison (46), et dans la position escamotée, les premières portions sont disposées de part et d'autre de l'organe de liaison (46), à distance de l'organe de liaison (46).

4. Fixation (1) selon la revendication 1, ***caractérisée en ce que*** l'axe de rotation est disposé entre les deux portions proéminentes (62, 64).

5. Fixation (1) selon la revendication 2, ***caractérisée en ce que*** les crochets (17,18) sont symétriques par rapport à l'axe vertical (Z).

6. Fixation (1) selon la revendication 1, ***caractérisée en ce que*** la portion réceptrice (15,16) est constituée par deux gorges, les gorges étant formées dans des parois (4) s'étendant verticalement et longitudinalement.

7. Fixation (1) selon la revendication 1, ***caractérisé en ce que*** le mécanisme (50) est relié à un organe de manœuvre (20) dont le mouvement provoque le déplacement de l'élément de maintien de la position engagée à la position escamotée.

8. Fixation (1) selon la revendication 2, ***caractérisé en ce que*** le mécanisme (50) comporte une plaque (52) sensiblement horizontale, montée mobile en rotation autour de l'axe vertical (Z) sur l'embase (3), ladite plaque portant les crochets (17,18).

9. Fixation (1) selon la revendication précédente, ***caractérisé en ce que*** la plaque (52) comporte un bras (30) destiné à être relié à l'organe de manœuvre (20, 100), la rotation du bras et de la plaque (52) autour dudit axe vertical (Z) provoquant la rotation des crochets (17,18).

10. Fixation (1) selon la revendication 1, *c**aractérisée en ce qu'***elle comporte des moyens de rappel (70) configurés pour exercer une force de rappel sur le mécanisme (50) forçant celui-ci à rester dans une position engagée.

11. Fixation (1) selon la revendication 7, ***caractérisé en ce que*** l'organe de manœuvre (100) est monté mobile en translation transversale par rapport à l'embase et coopère mécaniquement avec l'extrémité du bras (30) de façon à ce que sa translation entraîne la rotation du bras (30).

12. Fixation (1) selon la revendication 7, ***caractérisé en ce que*** l'organe de manœuvre (100) présente des moyens de verrouillage (102) permettant de bloquer le bras (30) dans une position où l'élément de maintien est en position engagée.

13. Fixation (1) selon la revendication 12, ***caractérisé en ce que*** les moyens de verrouillage incluent une portion mobile (101) en translation par rapport à l'extrémité du bras (30), et apte à coopérer avec une zone du reste de la fixation pour bloquer la rotation du bras (30).

14. Fixation (1) selon la revendication 2, ***caractérisé en ce que*** les crochets (17,18) présentent en partie supérieure des rampes inclinées (65,66) qui permettent de déplacer les crochets de la position engagée à la position escamotée lorsque l'organe de liaison (46) de la chaussure (45) exerce un effort vers le bas sur ces rampes, au moment du chaussage.

15. Ski de fond (40) équipé d'une fixation (1) selon l'une des revendications précédentes.
